# EUROPÄISCHE PATENTSCHRIFT

(11) **EP 0 484 592 B1**
(45) Veröffentlichungstag und Bekanntmachung des Hinweises auf die Patenterteilung: **30.11.1994**
(21) Anmeldenummer: 90124627.2
(22) Anmeldetag: 18.12.1990
(51) Int. Cl.: H01H 50/54, H01H 3/00

(54) **Elektromagnetisches Relais mit auf dem Anker befestigter Kontaktfeder**
Electromagnetic relay with contact spring mounted on armature
Relais électromagnetique avec lame de contact mis sur l'armature

(30) Priorität: 09.11.1990 DE 9015406 U
(43) Veröffentlichungstag der Anmeldung: 13.05.1992
(73) Patentinhaber: SIEMENS AKTIENGESELLSCHAFT, 80333 München (DE)
(72) Erfinder: Biehl, Wilfried, Dipl.-Ing., W-1000 Berlin 20 (DE); Kleine-Onnebrink, Bernard, Dipl.-Ing. (FH), W-1000 Berlin (DE)

(56) Entgegenhaltungen:
- EP-A- 0 081 164
- EP-A- 0 099 019
- EP-A- 0 214 469
- DE-B- 1 104 065

## Beschreibung

Die Erfindung betrifft ein elektromagnetisches Relais mit einer auf dem Anker befestigten Kontaktfeder aus Blattfedermaterial, welches folgende Merkmale aufweist:
- die Kontaktfeder ragt mit ihrem kontaktgebenden Endabschnitt über das freie Ankerende hinaus,
- die Kontaktfeder besitzt im Bereich des freien Ankerendes eine verminderte Breite und ist im Bereich jenseits des Ankerendes unter Bildung Von zwei Querschenkeln T-förmig verbreitert und
- an den Querschenkeln befindet sich jeweils ein Kontaktstück, das mit einem Gegenkontaktelement zusammenwirkt.

Derartige Relais sind in vielfachen Formen bekannt, beispielsweise aus der den nächstkommenden Stand der Technik beschreibenden DE 35 28 715 A1 oder der EP 0 113 440 A1. Diese Relais haben den Vorteil einer sehr einfachen Konstruktion, wobei durch die direkte Verbindung zwischen Anker und Kontaktfeder die Verwendung eines zusätzlichen Schiebers vermieden wird und wobei die Kontaktfeder vielfach auch die Lagerung und Rückstellung des Ankers übernimmt. Mit den beiden Kontaktstücken auf dem freien Ende der Kontaktfeder kann diese als Brückenkontakt oder als Doppelkontakt verwendet werden, wobei durch die Einschnürung zwischen der Befestigung der Feder auf dem Anker und den Querschenkeln eine weiche Federcharakteristik erzielt wird. Zugleich ist auf diese Weise eine Torsion der Feder zum Ausgleich von Toleranzen beim Schalten möglich.

Da ein derartiges Doppelkontakt- oder Brückenkontaktrelais zum Schalten höherer Ströme dient, kann es im Einsatzfall durch Kontaktverschweißungen oder -verhakungen zu Öffnungsfehlern und damit zu Geräteausfällen kommen. Die beim Abfallen des Ankers über die Kontaktfeder auf die Schließerkontakte einwirkenden Kräfte bzw. Stöße können unter Umständen nicht ausreichen, eine geringe Verschweißung oder Verhakung der Kontaktoberflächen aufzureißen, da die Stoßwirkung des Ankers beim Öffnen infolge der Federdurchbiegung in Längs- und Querrichtung an der Einschnürungsstelle stark gedämpft wird und somit nicht zu den Kontaktstellen gelangt.

Um diese Nachteile zu vermeiden, mußten entweder die Rückstellkräfte erhöht werden, was wiederum eine erhöhte Relaiserregung und damit eine stärkere thermische Belastung des Relais oder ein größer dimensioniertes Relais erforderlich machte.

Aufgabe der Erfindung ist es, ein Relais der eingangs genannten Art unter Beibehaltung der Vorteile der erwähnten T-Federform zu schaffen, wobei jedoch zugleich die Auswirkungen von Verschweißungen und Verhakungen im Kontaktbereich bei gleicher Dimensionierung wesentlich vermindert sind.

Erfindungsgemäß wird diese Aufgabe durch die folgenden weiteren Merkmale gelöst:
- der Anker besitzt an seinem freien Ende eine den Querschenkeln der Kontaktfeder gegenüberstehende Abschlußkante und
- an jedem Querschenkel ist in Richtung zum Ankerende ein Stützlappen angeformt, welcher jeweils bei einer auf Kontaktöffnung gerichteten Ankerbewegung mit dem Ankerende im Bereich der Abschlußkante in Eingriff gelangt.

Durch die erfindungsgemäße Ausbildung der Stützlappen wird erreicht, daß beim Schließen der Kontakte die Flexibilität und Torsionsfähigkeit der Kontaktfeder voll erhalten bleibt, während beim Öffnen der Kontakte die Stoßwirkung des Ankers über die Stützlappen in unmittelbarer Nähe der Kontaktstücke einwirkt, so daß gegebenenfalls verschweißte oder verhakte Kontakte geöffnet werden, weil die Dämpfungswirkung der weichen Kontaktfeder in diesem Fall nicht zur Wirkung kommt. Vorausgesetzt ist natürlich, daß die Berührungsstelle zwischen Abschlußkante und Stützlappen so nahe an den Kontaktstücken liegt, daß die Länge der Stützlappen bzw. der in diesem Bereich liegende Abschnitt der Kontaktfeder keine wesentliche Durchbiegung erfährt.

Um einen definierten Aufschlagpunkt zu erhalten, ist es weiterhin zweckmäßig, daß die Stützlappen in Richtung auf die Ankeroberfläche abgebogen sind. Zum gleichen Zweck ist es aber auch möglich, daß der Anker den Stützlappen gegenüberstehende Prägungen aufweist.

Die Erfindung wird nachfolgend an einem Ausführungsbeispiel anhand der Zeichnung näher erläutert. Es zeigen
Figur 1 und 2 ein erfindungsgemäß gestaltetes Relais in zwei Ansichten, wobei in Figur 1 lediglich eine Vorderansicht von Anker und Kontaktfeder unter Weglassung der übrigen Relaisteile dargestellt ist,
Figur 3 und 4 eine vergrößerte Seitenansicht der Endabschnitte von Anker und Kontaktfeder aus Figur 2 mit verschiedener Gestaltung.

Das in der Zeichnung dargestellte Relais besitzt einen Spulenkörper 1 mit einer Wicklung 2 sowie ein winkelförmiges Joch 3, an dem ein flacher Anker 4 gelagert ist. Eine Kontaktfeder 5 ist an einer Befestigungsstelle 6 mit dem Anker vernietet oder verschweißt und mit einem bogenförmigen rückwärtigen Lagerabschnitt 7 auf dem Joch befestigt.

Im Bereich der Endkante 4a des Ankers ist die Kontaktfeder 5 in der Breite verringert und bildet so einen eingeschnürten Bereich 5a geringeren Querschnitts, während sie in ihrem Endabschnitt 5b außerhalb der Endkante 4a des Ankers T-förmig verbreitert ist und zwei Querschenkel 5c bildet. Auf diesen Querschenkeln 5c ist jeweils ein Kontaktstück 8 befestigt, welches mit jeweils einem Kontaktstück 9 eines Gegenkontaktelementes 10 zusammenwirkt. Mit diesen beiden Gegenkontaktstücken 10, von denen in Figur 2 nur eines sichtbar ist, wirkt die Kontaktfeder 5 entweder als Brückenkontakt oder als Doppelkontakt zusammen, je nachdem, ob die beiden Gegenkontaktelemente 10 parallel oder in Serie in den Lastkreis geschaltet sind. Im Falle des Doppelkontaktes muß die Kontaktfeder 5 natürlich einen eigenen Anschluß besitzen.

Durch die Querschnittsverminderung im Bereich 5a kann die Kontaktfeder beim Schließen der Kontakte sich sowohl leicht durchbiegen als auch um ihre Längsachse tordiert werden, womit ein Toleranzausgleich gegenüber den Gegenkontaktelementen und ein gleichmäßiger Kontaktdruck erzielt werden.

Beim Öffnen der Kontakte ist es jedoch nicht erwünscht, den Ankerstoß durch die weiche Kontaktfeder zu dämpfen, da bei leichten Verschweißungen oder Verhakungen der Kontaktoberfläche der Stoß zum Aufreißen des Kontaktes notwendig ist. Deshalb besitzen die beiden Querschenkel 5c der Kontaktfeder jeweils an ihrer Oberkante 5d - das ist die dem Anker zugewandte Kante - einen angeformten Stützlappen 11, der bei der Öffnungsbewegung mit der Ankerkante 4a in Eingriff gelangt. Die Oberkante 5d ist der Ankerkante 4a unmittelbar benachbart, d. h., der Abstand darf nur so groß sein, daß durch die Länge der Stützlappen keine wesentliche Dämpfung des Ankerstoßes bewirkt wird.

Wie in der vergrößerten Detaildarstellung von Figur 3 zu sehen ist, können die Stützlappen 11 einen zum Anker hin abgebogenen Endabschnitt 12 aufweisen. Auf diese Weise wird ein definierter Anschlag am Anker festgelegt. Anstelle oder zusätzlich zu dieser Abbiegung der Enden 12 könnte auch am Anker eine vorstehende Prägung 13 vorgesehen werden, um diesen definierten Anschlag zu gewährleisten. Eine entsprechende Ausführungsform ist in Figur 4 gezeigt. Die Stützlappen können natürlich auch weitere Verformungen, beispielsweise Sicken, enthalten, um eine Versteifung dieser Stützlappen zu bewirken.

Beim dargestellten Beispiel ist ein Schließerkontakt gezeigt. Das bedeutet, daß die Kontaktöffnung bei der Abfallbewegung des Ankers erfolgt, also die Stützlappen an der von der Polfläche abgewandten Seite des Ankers angreifen. Denkbar wäre jedoch auch eine Abwandelung für Öffnerkontakte, wo die Öffnung der Kontakte beim Ankeranzug erfolgt. In diesem Fall müßten die Stützlappen an der der Polfläche zugewandten Ankerseite angreifen.

## Patentansprüche

1. Elektromagnetisches Relais mit einer auf dem Anker befestigten Kontaktfeder aus Blattfedermaterial mit folgenden Merkmalen:
- die Kontaktfeder (5) ragt mit ihrem kontaktgebenden Endabschnitt (5b) über das freie Ankerende (4a) hinaus,
- die Kontaktfeder (5) besitzt im Bereich des freien Ankerendes (4a) eine verminderte Breite (5a) und ist im Bereich jenseits des Ankerendes unter Bildung von zwei Querschenkeln (5c) T-förmig verbreitert und
- an den Querschenkeln (5c) befindet sich jeweils ein Kontaktstück (8), das mit einem Gegenkontaktelement (9, 10) zusammenwirkt,
**gekennzeichnet durch** folgende weitere Merkmale:
- der Anker (4) besitzt an seinem freien Ende (4a) eine den Querschenkeln (5c) der Kontaktfeder (5) gegenüberstehende Abschlußkante und
- an jedem Querschenkel (5c) ist in Richtung zum Ankerende ein Stützlappen (11) angeformt, welcher jeweils bei einer auf Kontaktöffnung gerichteten Ankerbewegung mit dem Ankerende im Bereich der Abschlußkante (4a) in Eingriff gelangt.

2. Relais nach Anspruch 1, **dadurch gekennzeichnet**, daß die Stützlappen (11) in Richtung auf die Ankeroberfläche abgebogene Endabschnitte (12) aufweisen.

3. Relais nach Anspruch 1 oder 2, **dadurch gekennzeichnet**, daß der Anker (4) den Stützlappen gegenüberstehende Prägungen (13) aufweist.

## Claims

1. Electromagnetic relay with a contact spring of leaf spring material fastened on the armature, having the following features:
- the contact spring (5) projects with its contacting end section (5b) beyond the free armature end (4a),
- the contact spring (5) has in the region of the free armature end (4a) a reduced width (5a) and is widened in the shape of a T in the region beyond the armature end, forming two transverse limbs (5c), and
- in each case one contact piece (8) is located on the transverse limbs (5c), and interacts with a counter-contact element (9, 10),
characterized by the following further features:
- the armature (4) has on its free end (4a) and opposite the transverse limbs (5c) of the contact spring (5) a terminating edge, and
- a supporting lug (11) is integrally formed on each transverse limb (5c) in the direction of the armature end, which lug in a respective armature movement aimed at opening the contact comes into engagement with the armature end in the region of the terminating edge (4a).

2. Relay according to Claim 1, characterized in that the supporting lugs (11) have end sections (12) which are bent off in the direction of the armature surface.

3. Relay according to Claim 1 or 2, characterized in that the armature (4) has stampings (13) which are opposite the supporting lugs.

## Revendications

1. Relais électromagnétique comportant un ressort de contact, en un matériau pour ressort à lame, qui est fixé sur l'armature et ayant les caractéristiques suivantes :
- le ressort (5) de contact dépasse par sa partie (5b) d'extrémité de mise en contact, l'extrémité (4a) libre de l'armature,
- le ressort (5) de contact a, dans la zone de l'extrémité (4a) libre de l'armature, une largeur (5a) réduite et s'élargit en forme de T au-delà de la zone de l'extrémité de l'armature, en formant deux traverses (5c), et
- des pièces (8) de contact, qui coopèrent avec des éléments (9, 10) de contact antagonistes, se trouvent respectivement sur les traverses (5c),
caractérisé par les autres caractéristiques suivantes :
- l'armature (4) a, à son extrémité (4a) libre, un bord faisant face aux traverses (5c) du ressort (5) de contact, et
- de chaque traverse (5c) part, vers l'extrémité de l'armature une languette (11) d'appui, qui ,lorsque l'armature se déplace dans le sens d'une rupture de contact, vient en prise avec l'extrémité de l'armature dans la zone du bord (4a)

2. Relais suivant la revendication 1, caractérisé en ce que les languettes (11) d'appui comportent des parties (12) d'extrémités recourbées vers la surface de l'armature.

3. Relais suivant la revendication 1 ou 2, caractérisé en ce que l'armature (4) comporte des estampages (13) en face des languettes d'appui.
